# EUROPÄISCHE PATENTSCHRIFT

(11) **EP 2 337 691 B1**
(45) Veröffentlichungstag und Bekanntmachung des Hinweises auf die Patenterteilung: **17.12.2014**
(21) Anmeldenummer: 09771268.1
(22) Anmeldetag: 13.10.2009
(51) Int. Cl.: B43L 9/22

(54) **ZIRKEL**
COMPASS
COMPAS

(30) Priorität: 22.10.2008 DE 102008052648
(43) Veröffentlichungstag der Anmeldung: 29.06.2011
(73) Patentinhaber: Draw.TEC GmbH & Co. KG, 91448 Emskirchen (DE)
(72) Erfinder: SEELIG, oliver, 91448 Emskirchen (DE)
(74) Vertreter: Simon, Josef
(86) Internationale Anmeldenummer: PCT/DE2009/001423
(87) Internationale Veröffentlichungsnummer: WO 2010/045920

(56) Entgegenhaltungen:
- EP-A1- 1 609 621
- FR-A5- 2 106 709
- GB-A- 589 174
- US-A- 1 502 277

## Beschreibung

Die Erfindung betrifft einen Zirkel, mit einem Zirkelkopf und zwei daran angeordneten gelenkig miteinander verbundenen Zirkelschenkeln und einer Arretiervorrichtung, wobei die Arretiervorrichtung einen beweglichen Schieber umfasst, der zwischen einer ersten Stellung, in der eine Bewegung der Zirkelschenkel möglich ist und einer zweiten Stellung, in der die Zirkelschenkel blockiert sind, verschiebbar ist, wobei der Schieber an einem der Zirkelschenkel angeordnet und entlang einer Führung verschiebbar ist.

Ein derartiger Zirkel ist aus der US-A-1 502 227 bekannt.

Ein Zirkel mit einer Arretiervorrichtung ist auch aus der EP-A-1 609 621 bekannt. Dort kämmen die beiden Zirkelschenkel mit einer Zahnstange, die mit einem Hebel arretiert werden kann.

Derartige Zirkel weisen keine Mittelradspindel zur Verstellung des Zirkels auf. Stattdessen wird das Gelenk im Zirkelkopf zumeist durch eine oder zwei Kopfschrauben gebildet, wobei der Zirkel so aufgebaut ist, dass die Bewegung der beiden Zirkelschenkel synchron erfolgt. In der DE 27 33 978 A1 wird ein Zirkel mit einer einzigen Kopfschraube beschrieben. Bei Zirkeln mit zwei Kopfschrauben sind die Zirkelschenkel meist über ineinandergreifende Zähne miteinander verbunden, beispielsweise wie in DE 7244964 U gezeigt. Dort sind die Zirkelschenkel im Bereich des Zirkelkopfes mit einer kreissegmentförmigen Verzahnung versehen. Da bei derartigen Zirkeln keine Mittelradspindel zur Verstellung vorhanden ist, kann die erforderliche Klemmkraft, die eine unerwünschte Verstellung der Zirkelschenkel verhindert und die Zirkelschenkel während des Zeichnens in ihrer Position hält, lediglich zwischen Zirkelkopf und Zirkelschenkel wirken. Diese Klemmkraft wird bei herkömmlichen Zirkeln während der Produktion vorgegeben und kann zu einem späteren Zeitpunkt nicht oder nur sehr schwer nachgestellt werden. Wenn diese Klemmkraft allerdings während des Zeichnens überwunden wird, verstellt sich der Radius des Zirkels in unerwünschter Weise. Dieses Problem tritt insbesondere dann auf, wenn an einem Schenkel eine Verlängerungsstange angebracht ist, da das wirkende Drehmoment durch den längeren Hebel der Verlängerungsstange stark erhöht wird.

Um diesem Nachteil entgegenzuwirken, wurde bereits vorgeschlagen, im Zirkelkopf eine Einstellmechanik vorzusehen. In der DE 2 246 321 A wird ein Zirkel mit einer Vorrichtung zum Feineinstellen der Zirkelschenkel beschrieben, die eine Feder aufweist, um eine Vorspannkraft auf ein Getrieberitzel aufzubringen. In ähnlicher Weise wird in der DE 38 36 682 C1 ein Zirkel offenbart, der eine Feststellvorrichtung aufweist, die beispielsweise als Klemmzange ausgebildet ist und auf ein Getrieberitzel oder ein Stellrad einwirkt, um dieses lösbar zu arretieren. Die DE 33 19 73 A betrifft einen Zirkel, wobei im Bereich des Zirkelkopfes ein Rundkeil vorgesehen ist, der in einer keilförmigen Nut geführt und über das Betätigen einer Schraube gegen die Zirkelschenkel klemmbar ist. Allerdings weisen diese bekannten Zirkel mit einer Einstellmechanik im Zirkelkopf den Nachteil auf, dass sie kompliziert aufgebaut und aufwändig in der Herstellung sind.

Der Erfindung liegt daher die Aufgabe zugrunde, einen Zirkel ohne Mittelradspindel anzugeben, der eine Arretierung ermöglicht und einfacher aufgebaut und damit kostengünstiger herstellbar ist.

Zur Lösung dieser Aufgabe ist bei einem Zirkel der eingangs genannten Art erfindungsgemäß vorgesehen, dass die Führung eine Nut oder eine Aussparung aufweist, in der ein entsprechend gegengleich ausgebildeter Vorsprung verschiebbar angeordnet ist, der an dem Schieber angeordnet ist.

Ein derartiger Schieber ist im Vergleich zu den aus dem Stand der Technik bekannten aufwändigen Konstruktionen einfacher aufgebaut und kann kostengünstig hergestellt werden. Der erfindungsgemäße Zirkel kann auch zum Zeichnen größerer Radien verwendet werden, ohne dass sich der Radius verstellt. Ebenso kann eine Verlängerungsstange montiert werden.

Bei dem erfindungsgemäßen Zirkel ist es vorgesehen, dass der Schieber an einem Zirkelschenkel angeordnet und entlang einer Führung verschiebbar ist. Durch Verschieben des Schiebers entlang der Führung kann der Zirkel einfach von der blockierten Stellung in die nicht blockierte Stellung, in der eine Änderung des Radius möglich ist, gebracht werden.

Gemäß der Erfindung ist es vorgesehen, dass die Führung eine Nut oder eine Aussparung aufweist, in der ein entsprechend gegengleich ausgebildeter Vorsprung verschiebbar angeordnet ist, der an dem Schieber angeordnet ist. Die Führung kann dabei im Wesentlichen parallel zum Zirkelschenkel oder schräg dazu oder entlang einer Kreisbahn verlaufen. Durch die Führung, die eine Nut oder Aussparung und einen darin verschiebbar geführten Vorsprung umfasst, kann ein Wechsel zwischen der blockierten Stellung und der nicht blockierten Stellung besonders leicht vorgenommen werden.

Gemäß einer Variante des erfindungsgemäßen Zirkels kann es vorgesehen sein, dass der Schieber einen Zirkelschenkel zumindest teilweise umschließt. Dabei kann der Schieber im Wesentlichen einen U-förmigen Querschnitt aufweisen, dessen seitliche Abschnitte an gegenüberliegenden Flächen des Zirkelschenkels geführt sind. Bei einem derartigen ausgebildeten Schieber ergibt sich die Bewegungsrichtung durch den Zirkelschenkel, auf dem der Schieber außenseitig geführt ist.

Im Rahmen der Erfindung kann es vorgesehen sein, dass die Arretiervorrichtung ein erstes am Schieber angeordnetes Arretierelement aufweist, das mit einem zweiten am Zirkelschenkel und/oder am Zirkelkopf angeordneten Arretierelement einen Formschluss erzeugend zusammenwirkt. Insbesondere kann das erste oder zweite Arretierelement eine Ausnehmung aufweisen, in die ein entsprechend ausgebildeter Vorsprung des anderen Arretierelements einschiebbar ist. Damit der erfindungsgemäße Zirkel bei unterschiedlichen Öffnungswinkeln und somit unterschiedlichen Radien arretiert werden kann, kann es vorgesehen sein, dass das erste oder zweite Arretierelement mehrere Ausnehmungen aufweist.

Eine Weiterbildung der Erfindung sieht vor, dass der Schieber des erfindungsgemäßen Zirkels eine als Langloch ausgebildete Öse aufweist, mittels der er am Zirkelkopf gehalten wird. Diese Öse dient gleichzeitig als Verliersicherung für den Schieber.

Der erfindungsgemäße Zirkel kann eine Verzahnung aufweisen, mittels der beide Zirkelschenkel miteinander gekoppelt sind. Durch die Verzahnung wird eine synchrone Bewegung beider Zirkelschenkel bewirkt.

Es sind auch Ausführungen des erfindungsgemäßen Zirkels möglich, bei denen jedem Zirkelschenkel ein Schieber zugeordnet ist.

Eine Variante des erfindungsgemäßen Zirkels sieht vor, dass die Arretiervorrichtung ein erstes am Schieber angeordnetes Arretierelement aufweist, das mit einem zweiten am Zirkelschenkel und/oder am Zirkelkopf angeordneten Arretierelement einen Kraftschluss erzeugend zusammenwirkt. Vorzugsweise weist das erste oder zweite Arretierelement eine Keilfläche auf, die gegen eine Gegenfläche des anderen Arretierelements klemmbar ist, um den Kraftschluss zu erzeugen.

Gemäß einer weiteren alternativen Variante der Erfindung kann es vorgesehen sein, dass das die Keilfläche aufweisende Arretierelement auf einer Verstellspindel geführt ist und durch Drehen der Verstellspindel verschiebbar ist. Die Verstellspindel kann dabei in einer Aussparung des Zirkelschenkels angeordnet sein. Es ist auch denkbar, dass zwei Keilflächen auf der Verstellspindel geführt sind, die an gegenüberliegende Flächen des Zirkelschenkels anlegbar sind.

Eine weitere alternative Ausgestaltung der Erfindung sieht vor, dass die Arretiervorrichtung ein erstes am Schieber angeordnetes Arretierelement aufweist, das mittels einer Verstellspindel bewegbar ist und eine Fläche aufweist, wobei das erste Arretierelement mit einem zweiten am Zirkelschenkel angeordneten Arretierelement einen Kraftschluss erzeugend zusammenwirkt.

Weitere Vorteile und Einzelheiten der Erfindung werden anhand von Ausführungsbeispielen unter Bezugnahme auf die Figuren erläutert. Die Figuren sind schematische Darstellungen und zeigen:
- Fig. 1A: eine perspektivische Ansicht eines erfindungsgemäßen Zirkels in nicht arretierter Stellung;
- Fig. 1B: eine Vorderansicht des Zirkels von Fig. 1 A;
- Fig. 1C: einen Schnitt durch den in Fig. 1B gezeigten Zirkel entlang der Linie I-I;
- Fig. 1D: eine vergrößerte Ansicht des Zirkelkopfes;
- Fig. 2A: eine perspektivische Darstellung des Zirkels in arretiertem Zustand;
- Fig. 2B: eine Vorderansicht des Zirkels von Fig. 2A;
- Fig. 2C: einen Schnitt entlang der Linie II-II von Fig. 2B;
- Fig. 2D: eine vergrößerte Ansicht eines Ausschnitts des in Fig. 2C gezeigten Zirkels im Bereich des Zirkelkopfes;
- Fig. 3A und 3B: perspektivische Ansichten des Zirkelkopfes;
- Fig. 3C: eine teilweise geschnittene Vorderansicht des Zirkelkopfes von Fig. 3A;
- Fig. 3D: eine teilweise geschnittene Seitenansicht des Zirkelkopfes von Fig. 3A;
- Fig. 3E: eine geschnittene Ansicht des Zirkelkopfes von Fig. 3D entlang der Linie III-III;
- Fig. 3F: eine vergrößerte Ansicht eines Ausschnitts des Zirkelkopfes von Fig. 3A;
- Fig. 4A: eine perspektivische Ansicht eines Zirkelschenkels;
- Fig. 4B: eine Vorderansicht des Zirkelschenkels von Fig. 4A;
- Fig. 4C: eine vergrößerte Ansicht eines Ausschnitts des Zirkelschenkels von Fig. 4A;
- Fig. 5A: eine perspektivische Ansicht eines Schiebers;
- Fig. 5B: eine Vorderansicht des in Fig. 5A gezeigten Schiebers;
- Fig. 5C: eine Seitenansicht des in Fig. 5A gezeigten Schiebers;
- Fig. 5D: eine Rückansicht des in Fig. 5A gezeigten Schiebers;
- Fig. 5E: eine weitere perspektivische Ansicht des Schiebers von Fig. 5A;
- Fig. 5F: eine weitere perspektivische Ansicht des Schiebers von Fig. 5A;
- Fig. 5G: einen vergrößerten Ausschnitt des in Fig. 5A gezeigten Schiebers;
- Fig. 5H: einen vergrößerten Ausschnitt des in Fig. 5C gezeigten Schiebers;
- Fig. 6A: eine perspektivische Ansicht eines Schiebers gemäß einem weiteren Ausführungsbeispiel;
- Fig. 6B: eine weitere perspektivische Ansicht des in Fig. 6A gezeigten Schiebers;
- Fig. 6C: eine weitere perspektivische Ansicht des in Fig. 6A gezeigten Schiebers;
- Fig. 6D: eine vergrößerte Ansicht eines Ausschnitts des Schiebers von Fig. 6C;
- Fig. 6E: eine Vorderansicht des in Fig. 6A gezeigten Schiebers;
- Fig. 6F: einen Schnitt durch den in Fig. 6E gezeigten Schieber entlang der Linie VI-VI;
- Fig. 7A: ein weiteres Ausführungsbeispiel eines erfindungsgemäßen Zirkels;
- Fig. 7B: einen Schnitt durch den in Fig. 7A gezeigten Zirkel entlang der Linie VII-VII;
- Fig. 8A: den in Fig. 7A gezeigten Zirkel in arretiertem Zustand;
- Fig. 8B: einen Schnitt durch den in Fig. 8A gezeigten Zirkel entlang der Linie VIII-VIII;
- Fig. 8C: einen vergrößerten Ausschnitt des in Fig. 8B gezeigten Zirkels;
- Fig. 8D: eine vergrößerte Ansicht des Zirkels von Fig. 8A im Bereich der Arretiervorrichtung;
- Fig. 8E: eine ähnliche Ansicht eines Ausschnitts des Zirkels wie in Fig. 8C, jedoch in nicht arretiertem Zustand;
- Fig. 9A: perspektivische Ansichten des Schiebers des in Fig. 8A gezeigten
- bis 9C: Zirkels;
- Fig. 10A: eine perspektivische Ansicht eines Zirkelschenkels des Zirkels von Fig. 8A;
- Fig. 10B: eine Seitenansicht des in Fig. 10A gezeigten Zirkelschenkels;
- Fig. 10C: eine vergrößerte Ansicht eines Ausschnitts des Zirkelschenkels von Fig. 10A;
- Fig. 11A: eine Vorderansicht eines weiteren Ausführungsbeispiels eines erfindungsgemäßen Zirkels;
- Fig. 11B: eine perspektivische Ansicht des in Fig. 11A gezeigten Zirkels;
- Fig. 11C: den in Fig. 11A gezeigten Zirkel in einer geschnittenen Ansicht;
- Fig. 11D: eine vergrößerte Ansicht des in Fig. 11D gezeigten Zirkels im Bereich der Arretiervorrichtung;
- Fig. 11E: eine vergrößerte Ansicht des Zirkels im Bereich der Arretiervorrichtung in arretiertem Zustand; und
- Fig. 12: eine perspektivische Ansicht des Schiebers des in Fig. 11A gezeigten Zirkels.

Der in den Fig. 1A bis 1D gezeigte Zirkel 1 besteht im Wesentlichen aus einem Zirkelkopf 2 und zwei daran angeordneten gelenkig miteinander verbundenen Zirkelschenkeln 3, 4 und einer Arretiervorrichtung 5. Die Arretiervorrichtung 5 umfasst einen beweglichen Schieber 6, der zwischen einer ersten Stellung, in der eine Bewegung der Zirkelschenkel 3, 4 möglich ist und einer zweiten Stellung, in der die Zirkelschenkel 3, 4 blockiert sind, verschiebbar ist. Der Schieber 6 ist an dem Zirkelschenkel 4 angeordnet und entlang einer Führung verschiebbar. Wie am besten in Fig. 1D zu sehen ist, weist der Zirkelkopf 2 eine zentrale Ausnehmung auf, in der die Zirkelschenkel 3, 4 aufgenommen und mittels Kopfschrauben 7 gelenkig befestigt sind. Der Schieber 6 ist in Längsrichtung des Zirkelschenkels 4 verschiebbar, ein Abschnitt des Schiebers 6 befindet sich teilweise in der Ausnehmung des Zirkelkopfes 2.

Die Fig. 2A, 2B und 2C zeigen den Zirkel 1 in arretierter Stellung. Fig. 2A ist eine perspektivische Darstellung des Zirkels 1, Fig. 2B ist eine Vorderansicht des Zirkels 1 in arretierter Stellung, Fig. 2C ist eine geschnittene Ansicht des Zirkels 1 entlang der Linie II-II von Fig. 2B geschnitten, Fig. 2D zeigt einen vergrößerten Ausschnitt des in Fig. 2C gezeigten Zirkels im Bereich des Zirkelkopfes. Anders als in den Fig. 1A bis 1D befindet sich der Schieber 6 in blockierter Stellung, in der er eine Drehung oder Bewegung der Zirkelschenkel 3, 4 verhindert. Der Schieber 6 wurde entlang einer Führung zum Zirkelkopf 2 verschoben und blockiert Drehbewegungen.

Die Fig. 3A bis 3F zeigen den Zirkelkopf 2. Die Fig. 3A und 3B sind perspektivische Darstellungen, Fig. 3C ist eine teilweise geschnittene Vorderansicht, Fig. 3D ist eine teilweise geschnittene Seitenansicht, Fig. 3E ist ein Schnitt durch den in Fig. 3D gezeigten Zirkelkopf 2 entlang der Linie III-III, Fig. 3F ist eine vergrößerte Ansicht eines Ausschnitts des Zirkelkopfes 2 von Fig. 3A. Der gabelförmig ausgebildete Zirkelkopf 2 weist Schraubenlöcher 8, 9 auf, um die Zirkelschenkel 3, 4 mit Kopfschrauben 7 am Zirkelkopf 2 zu befestigen. An der Innenseite des Zirkelkopfes 2 weist dieser im Bereich der Ausnehmung ein als Ausnehmung 10 ausgebildetes Arretierelement auf, in das ein Vorsprung eines am Schieber ausgebildeten Arretierelements einschiebbar ist. Bei anderen Ausführungen können mehrere separate Ausnehmungen vorgesehen sein.

Die Fig. 4A bis 4C zeigen den Zirkelschenkel 4. Fig. 4A ist eine perspektivische Ansicht, Fig. 4B ist eine Vorderansicht und Fig. 4C ist eine vergrößerte Ansicht des Zirkelschenkels im Bereich des Zirkelkopfes. An dem in Fig. 4A unteren Ende weist der Zirkelschenkel 4 eine Aufnahme 11 für eine Nadel, einen Stift, eine Bleistiftmine oder dergleichen auf. Am entgegengesetzten Ende weist der Zirkelschenkel 4 ein Zahnsegment 12 auf, das mit einem entsprechenden Zahnsegment des anderen Zirkelschenkels 3 zusammenwirkt, sodass sich die Zahnsegmente beim Öffnen oder Schließen des Zirkels aufeinander abwälzen. Durch die Zahnsegmente 12 wird die Bewegung der Zirkelschenkel 3, 4 synchronisiert, da eine Verstellung eines Zirkelschenkels eine entsprechende synchrone Bewegung des anderen Zirkelschenkels bewirkt. Wie am besten in Fig. 4C zu sehen ist, weist der Zirkelschenkel 4 an einer Seite eine Nut 13 auf, entlang der der Schieber bewegbar ist.

Die Fig. 5A bis 5H zeigen verschiedene Ansichten des Schiebers 6. In der Vorderansicht von Fig. 5B erkennt man, dass der Schieber 6 eine Öse 14 aufweist, die als Langloch ausgebildet ist und durch die die Kopfschraube 7 geführt ist. Die Öse 14 verhindert das Lösen des Schiebers 6 von dem Zirkel. In Fig. 5F ist erkennbar, dass der Schieber 6 im Wesentlichen einen U-förmigen Querschnitt aufweist, dessen seitliche Abschnitte 15, 16 sich näherungsweise senkrecht von einem Mittelabschnitt 17 erstrecken. Im montierten Zustand sind die seitlichen Abschnitte 15, 16 an gegenüberliegenden Flächen des Zirkelschenkels 4 geführt. Die als Nut 13 ausgebildete Führung des Zirkelschenkels 4 verläuft in Längsrichtung. Der Schieber 6 weist an seiner Innenseite einen Vorsprung 18 auf, der in der Nut 13 geführt ist. An der entgegengesetzten, äußeren Seite des Schiebers 6 weist dieser einen Vorsprung 19 auf, der am besten in Fig. 5E zu sehen ist und der in die Ausnehmung 10 des Zirkelkopfes 2 einschiebbar ist.

Wenn der Schieber 6 sich in nicht arretierter Position befindet, die in den Fig. 1A bis 1D gezeigt ist, können die Zirkelschenkel 3, 4 bewegt werden. Wenn der Schieber 6 entlang der Führung zum Zirkelkopf 2 geschoben wird, greift der Vorsprung 19 des Schiebers 6 in die Ausnehmung 10 des Zirkelkopfes 2 ein und blockiert eine Bewegung der Zirkelschenkel 3, 4. Bei dieser Ausführungsform wird die Arretierung durch Formschluss erzielt.

Die Figuren 6A bis 6F zeigen einen Schieber gemäß einem zweiten Ausführungsbeispiel eines Zirkels. Der Schieber 20 weist in Übereinstimmung mit dem ersten Ausführungsbeispiel einen im Wesentlichen U-förmigen Querschnitt auf und besitzt seitliche Abschnitte 15, 16 und eine Öse 14. Wie in Fig. 6D gezeigt ist, weist der Schieber 20 an seiner Außenseite ein als Keilfläche 21 ausgebildetes Arretierelement auf, das sich im montierten Zustand zwischen Zirkelschenkel und Zirkelkopf befindet und mit einem als Gegenfläche ausgebildeten, an dem Zirkelschenkel angeordneten Arretierelement zusammenwirkt. Wenn der Schieber 20 zum Zirkelkopf hin geschoben wird, übt der Schieber 20 über seine Keilfläche 21 eine Kraft auf den Zirkelschenkel und den Zirkelkopf aus und versucht diese auseinander zu drücken. Da Zirkelkopf und Zirkelschenkel jedoch über die Kopfschraube miteinander verbunden sind, erhöht sich lediglich die Haftreibung zwischen Zirkelschenkel, Schieber und Zirkelkopf, wodurch eine Klemmung und Arretierung erzielt wird.

Die Fig. 7 bis 10 zeigen ein drittes Ausführungsbeispiel der Erfindung, bei dem das eine Keilfläche aufweisende Arretierelement auf einer Verstellspindel geführt ist.

Fig. 7A ist eine Vorderansicht eines Zirkels, Fig. 7B ist eine Ansicht des in Fig. 7A gezeigten Zirkels entlang der Linie VII-VII geschnitten. Fig. 8A ist eine ähnliche Ansicht wie Fig. 7A, Fig. 8B zeigt einen Schnitt entlang der Linie VIII-VIII in Fig. 8A und Fig. 8C zeigt einen vergrößerten Ausschnitt von Fig. 8B im Bereich des Zirkelkopfes. Ein Schieber 22, der ein als Keilfläche 28 ausgebildetes Arretierelement aufweist, weist eine Gewindebohrung 23 auf, durch die eine Verstellspindel 24 geführt ist. Ein Verstellrad 25 ist drehfest mit der Verstellspindel 24 verbunden. Die Verstellspindel 24 und der Schieber 22 sind in einer Aussparung 26 des Zirkelschenkels 27 angeordnet. An seiner vorderen, zum Zirkelkopf gerichteten Seite besitzt der Schieber 22 den keilförmigen Vorsprung 28, der zwischen Zirkelkopf 2 und Zirkelschenkel 27 geschoben werden kann, um eine Arretierung zu erreichen.

In Fig. 8E ist der Zirkel im nicht arretierten Zustand gezeigt. Der Schieber 22 befindet sich näherungsweise in der Mitte der Verstellspindel 24, der keilförmige Vorsprung 28 des Schiebers 22 befindet sich außerhalb der zwischen dem Zirkelkopf 2 und dem Zirkelschenkel 27 gebildeten Ausnehmung. Fig. 8C und 8D zeigen den Zirkel in arretiertem Zustand, der keilförmige Vorsprung 28 wurde entlang der Führung bewegt und befindet sich innerhalb des Zirkelkopfes 2 und verklemmt diesen mit dem Zirkelschenkel 27.

Die Fig. 9A bis 9C sind perspektivische Ansichten des Schiebers 22 mit seinem keilförmigen Vorsprung 28.

Die Fig. 10A bis 10C zeigen den Zirkelschenkel 27, der eine Ausnehmung 29 für den Schieber 22 aufweist.

Die Fig. 11A bis 11D zeigen ein weiteres Ausführungsbeispiel eines Zirkels 36. Ähnlich wie das vorangegangene Ausführungsbeispiel weist der Zirkel 36 einen Schieber 30 auf, der mittels einer Verstellspindel 31 entlang einer Führung bewegbar ist. Die dem Zirkelkopf zugewandte Fläche 32 des Schiebers 30 ist an die Form einer gegenüberliegenden Klemmfläche 33 des Zirkelkopfes angepasst. Die Klemmfläche 33 ist konzentrisch bezüglich der Drehachse 34 des Zirkelschenkels 35 angeordnet. In Fig. 11D ist der Schieber 30 in nicht arretierter Stellung gezeigt, durch Drehen der Verstellspindel 31 kann der Schieber 30 zum Zirkelkopf verschoben werden, bis er sich in der in Fig. 11E gezeigten Position befindet. Die Fläche 32 und die Klemmfläche 33 liegen flächig aneinander an, wodurch die gewünschte Arretierung des Zirkelschenkels 35 relativ zum Zirkelkopf 2 erzielt wird. Fig. 12 zeigt den Schieber 30 in einer perspektivischen Ansicht.

## Patentansprüche

1. Zirkel, mit einem Zirkelkopf und zwei daran angeordneten gelenkig miteinander verbundenen Zirkelschenkeln und einer Arretiervorrichtung, die einen beweglichen Schieber umfasst, der zwischen einer ersten Stellung, in der eine Bewegung der Zirkelschenkel möglich ist und einer zweiten Stellung, in der die Zirkelschenkel blockiert sind, verschiebbar ist, wobei der Schieber (6, 20, 22, 30) an einem der Zirkelschenkel (4, 27, 35) angeordnet und entlang einer Führung verschiebbar ist, **dadurch gekennzeichnet, dass** die Führung eine Nut (13) oder eine Aussparung aufweist, in der ein entsprechend gegengleich ausgebildeter Vorsprung (18) verschiebbar angeordnet ist, der an dem Schieber (6, 20) angeordnet ist.

2. Zirkel nach Anspruch 1, **dadurch gekennzeichnet, dass** die Führung im Wesentlichen parallel zum Zirkelschenkel (4, 27, 35) oder schräg dazu oder entlang einer Kreisbahn verläuft.

3. Zirkel nach Anspruch 1, **dadurch gekennzeichnet, dass** der Schieber (6, 20) einen Zirkelschenkel (4) zumindest teilweise umschließt und im Wesentlichen einen U-förmigen Querschnitt aufweist, dessen seitliche Abschnitte (15, 16) an gegenüberliegenden Flächen des Zirkelschenkels (4) geführt sind.

4. Zirkel nach einem der vorangehenden Ansprüche, **dadurch gekennzeichnet, dass** die Arretiervorrichtung ein erstes am Schieber (6, 20, 22, 30) angeordnetes Arretierelement aufweist, das mit einem zweiten am Zirkelschenkel (4, 27, 35) und/oder am Zirkelkopf angeordneten Arretierelement einen Formschluss erzeugend zusammenwirkt.

5. Zirkel nach Anspruch 4, **dadurch gekennzeichnet, dass** das erste oder zweite Arretierelement eine Ausnehmung (10) aufweist, in die ein entsprechend ausgebildeter Vorsprung (19) des anderen Arretierelements einschiebbar ist.

6. Zirkel nach Anspruch 5, **dadurch gekennzeichnet, dass** das erste oder zweite Arretierelement zum Arretieren bei unterschiedlichen Öffnungswinkeln mehrere Ausnehmungen (10) aufweist.

7. Zirkel nach einem der vorangehenden Ansprüche, **dadurch gekennzeichnet, dass** der Schieber (6, 20) eine als Langloch ausgebildete Öse (14) aufweist, mittels der er am Zirkelkopf (2) gehalten wird.

8. Zirkel nach einem der vorangehenden Ansprüche, **dadurch gekennzeichnet, dass** beide Zirkelschenkel (3, 4, 27, 35) vorzugsweise über eine Verzahnung (12) miteinander gekoppelt sind.

9. Zirkel nach einem der vorangehenden Ansprüche, **dadurch gekennzeichnet, dass** die Arretiervorrichtung ein erstes am Schieber (6, 20, 22, 30) angeordnetes Arretierelement aufweist, das mit einem zweiten am Zirkelschenkel (3, 4, 27, 35) und/oder am Zirkelkopf angeordneten Arretierelement einen Kraftschluss erzeugend zusammenwirkt.

10. Zirkel nach Anspruch 9, **dadurch gekennzeichnet, dass** das erste oder zweite Arretierelement eine Keilfläche (21) aufweist, die gegen eine Gegenfläche des anderen Arretierelements klemmbar ist.

11. Zirkel nach Anspruch 9 oder 10, **dadurch gekennzeichnet, dass** der die Keilfläche aufweisende Schieber (22, 30) auf einer Verstellspindel (24, 31) geführt ist und durch Drehen der Verstellspindel (24, 31) verschiebbar ist.

12. Zirkel nach Anspruch 11, **dadurch gekennzeichnet, dass** die Verstellspindel (24, 31) in einer Aussparung des Zirkelschenkels (27, 35) angeordnet ist.

13. Zirkel nach Anspruch 11 oder 12, **dadurch gekennzeichnet, dass** der Schieber (22) ein als keilförmiger Vorsprung (28) ausgebildetes Arretierelement aufweist, das zwischen den Zirkelkopf (2) und den Zirkelschenkel (27) klemmbar ist.

14. Zirkel nach Anspruch 11 oder 12, **dadurch gekennzeichnet, dass** der Schieber (30) eine Fläche (32) aufweist, die an eine gegenüberliegende Klemmfläche (33) des Zirkelkopfes (2) anpressbar ist.

15. Zirkel nach Anspruch 14, **dadurch gekennzeichnet, dass** die Klemmfläche (33) des Zirkelkopfes (2) im Wesentlichen konzentrisch zur Drehachse (34) des Zirkelschenkels (35) ausgebildet ist.

## Claims

1. Pair of compasses having a compass head and two compass arms, which are connected to one another in an articulated manner and are arranged on the compass head, and an arresting device, which comprises a movable slide, which can be displaced between a first position, in which movement of the compass arms is possible, and a second position, in which the compass arms are blocked, wherein the slide (6, 20, 22, 30) is arranged on one of the compass arms (4, 27, 35) and can be displaced along a guide, **characterized in that** the guide has a groove (13) or an aperture, in which a correspondingly mating protrusion (18), arranged on the slide (6, 20), is arranged in a displaceable manner.

2. Pair of compasses according to Claim 1, **characterized in that** the guide runs essentially parallel to the compass arm (4, 27, 35) or obliquely in relation thereto or along a circular path.

3. Pair of compasses according to Claim 1, **characterized in that** the slide (6, 20) at least partially encloses a compass arm (4) and has essentially a U-shaped cross section, of which the lateral portions (15, 16) are guided on opposite surfaces of the compass arm (4).

4. Pair of compasses according to one of the preceding claims, **characterized in that** the arresting device has a first arresting element, which is arranged on the slide (6, 20, 22, 30) and interacts with a second arresting element, which is arranged on the compass arm (4, 27, 35) and/or on the compass head, to establish a form fit.

5. Pair of compasses according to Claim 4, **characterized in that** the first arresting element or the second arresting element has a recess (10), into which a correspondingly designed protrusion (19) of the other arresting element can be pushed.

6. Pair of compasses according to Claim 5, **characterized in that** the first arresting element or the second arresting element has a plurality of recesses (10) to provide for arresting action at different opening angles.

7. Pair of compasses according to one of the preceding claims, **characterized in that** the slide (6, 20) has an eyelet (14), which is designed in the form of a slot and by means of which the slide is retained on the compass head (2).

8. Pair of compasses according to one of the preceding claims, **characterized in that** the two compass arms (3, 4, 27, 35) are coupled to one another preferably via a toothing formation (12).

9. Pair of compasses according to one of the preceding claims, **characterized in that** the arresting device has a first arresting element, which is arranged on the slide (6, 20, 22, 30) and interacts with a second arresting element, which is arranged on the compass arm (3, 4, 27, 35) and/or on the compass head, to establish a force fit.

10. Pair of compasses according to Claim 9, **characterized in that** the first arresting element or the second arresting element has a wedge surface (21) which can be clamped against a mating surface of the other arresting element.

11. Pair of compasses according to Claim 9 or 10, **characterized in that** the wedge-surface-containing slide (22, 30) is guided on an adjustment spindle (24, 31) and can be displaced by virtue of the adjustment spindle (24, 31) being rotated.

12. Pair of compasses according to Claim 11, **characterized in that** the adjustment spindle (24, 31) is arranged in an aperture of the compass arm (27, 35).

13. Pair of compasses according to Claim 11 or 12, **characterized in that** the slide (22) has an arresting element which is designed in the form of a wedge-shaped protrusion (28) and can be clamped between the compass head (2) and the compass arm (27).

14. Pair of compasses according to Claim 11 or 12, **characterized in that** the slide (30) has a surface (32) which can be pressed onto an opposite clamping surface (33) of the compass head (2).

15. Pair of compasses according to Claim 14, **characterized in that** the clamping surface (33) of the compass head (2) is designed to be essentially concentric in relation to the rotary pin (34) of the compass arm (35).

## Revendications

1. Compas, avec une tête de compas et deux branches de compas assemblées l'une à l'autre de façon articulée sur celle-ci et avec un dispositif de blocage, qui comprend un curseur mobile, qui est déplaçable entre une première position, dans laquelle un mouvement des branches de compas est possible, et une deuxième position, dans laquelle les branches de compas sont bloquées, dans lequel le curseur (6, 20, 22, 30) est disposé sur une des branches de compas (4, 27, 35) et est déplaçable le long d'un guidage, **caractérisé en ce que** le guidage présente une rainure (13) ou une découpe, dans laquelle une protubérance de forme contraire correspondante (18), qui est disposée sur le curseur (6, 20), est disposée de façon déplaçable.

2. Compas selon la revendication 1, **caractérisé en ce que** le guidage est essentiellement parallèle à la branche de compas (4, 27, 35) ou est oblique par rapport à celle-ci ou suit une trajectoire circulaire.

3. Compas selon la revendication 1, **caractérisé en ce que** le curseur (6, 20) entoure au moins partiellement une branche de compas (4) et présente essentiellement une section transversale en forme de U, dont les parties latérales (15, 16) sont guidées sur des faces opposées de la branche de compas (4).

4. Compas selon l'une quelconque des revendications précédentes, **caractérisé en ce que** le dispositif de blocage présente un premier élément de blocage disposé sur le curseur (6, 20, 22, 30), qui coopère avec un deuxième élément de blocage disposé sur la branche de compas (4, 27, 35) et/ou sur la tête de compas en formant un assemblage par emboîtement.

5. Compas selon la revendication 4, **caractérisé en ce que** le premier ou le deuxième élément de blocage présente un évidement (10), dans lequel peut s'engager une protubérance de forme correspondante (19) de l'autre élément de blocage.

6. Compas selon la revendication 5, **caractérisé en ce que** le premier ou le deuxième élément de blocage présente plusieurs évidements (10) pour le blocage à différents angles d'ouverture.

7. Compas selon l'une quelconque des revendications précédentes, **caractérisé en ce que** le curseur (6, 20) présente un oeillet (14) en forme de trou oblong, au moyen duquel il est maintenu sur la tête de compas (2).

8. Compas selon l'une quelconque des revendications précédentes, **caractérisé en ce que** les deux branches de compas (3, 4, 27, 35) sont couplées l'une à l'autre de préférence au moyen d'une denture (12).

9. Compas selon l'une quelconque des revendications précédentes, **caractérisé en ce que** le dispositif de blocage présente un premier élément de blocage disposé sur le curseur (6, 20, 22, 30), qui coopère avec un deuxième élément de blocage disposé sur la branche de compas (3, 4, 27, 35) et/ou sur la tête de compas en formant un assemblage serré.

10. Compas selon la revendication 9, **caractérisé en ce que** le premier ou le deuxième élément de blocage présente une face de coin (21), qui peut être serrée contre une face opposée de l'autre élément de blocage.

11. Compas selon la revendication 9 ou 10, **caractérisé en ce que** le curseur (22, 30) présentant la face de coin est guidé sur une broche de réglage (24, 31) et est déplaçable par rotation de la broche de réglage (24, 31).

12. Compas selon la revendication 11, **caractérisé en ce que** la broche de réglage (24, 31) est disposée dans une découpe de la branche de compas (27, 35).

13. Compas selon la revendication 11 ou 12, **caractérisé en ce que** le curseur (22) présente un élément de blocage formé par une protubérance en forme de coin (28), qui peut être serrée entre la tête de compas (2) et la branche de compas (27).

14. Compas selon la revendication 11 ou 12, **caractérisé en ce que** le curseur (30) présente une face (32), qui peut être pressée sur une face de serrage opposée (33) de la tête de compas (2).

15. Compas selon la revendication 14, **caractérisé en ce que** la face de serrage (33) de la tête de compas (2) est essentiellement concentrique à l'axe de rotation (34) de la branche de compas (35).
